# EUROPÄISCHE PATENTANMELDUNG

(11) **EP 2 322 063 A1**
(43) Veröffentlichungstag der Anmeldung: **18.05.2011**
(21) Anmeldenummer: 09175782.3
(22) Anmeldetag: 12.11.2009
(51) Int. Cl.: A47F 3/00, A47F 3/04, E05D 15/58, E06B 3/48

(54) **Vitrine mit einem Präsentationsraum zur Aufnahme von breiten Gegenständen**

(71) Anmelder: Vitrinen- und Glasbau REIER GmbH, 02991 Lauta (DE)
(72) Erfinder: Knabe, Dipl.-Ing. Andreas, 02994, Bernsdorf (DE); Hennig, Dipl.-Ing. Gerd, 01900, Großröhrsdorf (DE)
(74) Vertreter: Sperling, Thomas

(57) **Zusammenfassung**

Die Erfindung betrifft eine Vitrine (1) mit einem Präsentationsraum (2) zur Aufnahme von breiten Gegenständen. Die Vitrine (1) weist zwei Seitenwände (18), ein Deckenelement (15), ein Bodenelement (16) sowie eine Rückwand (17) und eine Vorderseite (3) auf. Die Vorderseite (3) umfasst einen durch transparente Segmente (9) verschließbaren Öffnungsabschnitt, wobei zwei Segmente (9) ein Doppelsegment (19) bilden. Die Segmente (9) weisen eine vertikal verlaufende Schwenkkante (21) und eine vertikal verlaufende Führungskante (22) auf, wobei die einander zugewandten Schwenkkanten (21) durch Scharniere (5.2) derart miteinander verbunden sind, dass beim Öffnen der Vitrine (1) die Schwenkkanten (21) vom Präsentationsraum (2) wegbewegt werden. Eine der einander abgewandten vertikal verlaufenden Führungskanten (22) der Segmente (9) eines Doppelsegmentes (19) ist in einer horizontal angeordneten Decken- und/oder Bodenschiene (11, 12) an der Vorderseite (3) geführt. Beim Verschieben der Segmente (9) zum Öffnen und Schließen der Vitrine (1) ragen die Segmente (9) nicht in den Präsentationsraum (2) hinein.

## Beschreibung

Die Erfindung betrifft eine Vitrine zur Präsentation von breiten Gegenständen. Die Vitrine besitzt dazu einen Präsentationsraum, der auf seiner Vorderseite einen durch transparente Segmente verschließbaren Öffnungsabschnitt aufweist.

Gattungsgemäße Vitrinen dienen der Präsentation von ausgewählten und oft wertvollen Exponaten, die für Ausstellungszwecke temporär in die Vitrine verbracht werden. Es ist oft wichtig, dass die wertvollen und zumeist nicht strapazierfähigen Exponate dabei so wenig wie möglich mechanisch belastet werden.

Die Vitrinen dienen außerdem dem Schutz des Ausstellungsgutes vor unerlaubtem Zugriff, Beschädigung, ungünstigen Klimaeinflüssen, Staub und übermäßiger Lichtstrahlung.

Das Anwendungsgebiet der Erfindung liegt bei Spezialvitrinen, die für die Präsentation von außergewöhnlich breiten Einzelobjekten, wie beispielsweise Teppichen, dienen. Da wertvolle alte Textilien häufig nicht geknickt, gestaucht oder gebogen werden sollen, ist es erforderlich, die Vitrine zum Einbringen und zum Entfernen der breiten Objekte über ihre Breite so weit wie möglich öffnen zu können.

Um dies zu realisieren, bestehen die Verglasungen derartiger Vitrinen aus einer Vielzahl von Scheiben, die im geschlossenen Zustand rahmenlos aneinander grenzen, entweder als nebeneinander flächenbündig angeordnete Scheiben oder als rechtwinklig mit ihren Kanten aneinanderstoßende Scheiben.

Im Stand der Technik sind verschiedene großflächige Verglasungen bekannt, die zum Bestücken des von der Vitrine umschlossenen Raumes geöffnet werden können.

In Figur 1 sind unterschiedliche Möglichkeiten der Öffnung einer breiten Vitrine dargestellt.

Die Figuren 1a und 1b zeigen herkömmliche Anordnungen von nebeneinander in einer Ebene angeordneter Scheiben einer Vitrine 1, die als Schwenktüren 4, auch als Anschlagtüren bezeichnet, ausgebildet sind. Die in Bewegungsrichtung 6 beweglichen Türflügel sind einerseits mittels Scharnieren 5 am Rahmen befestigt und dienen der Öffnung der Vorderseite 3 des Präsentationsraumes 2. Die jeweils äußeren Schwenktüren 4 sind an den seitlichen Außenrändern der zu öffnenden Vorderseite 3 befestigt. Durch die Anschläge der mittleren Schwenktüren 4 am Rahmen wird der gesamte Eingriffsbereich in die Vitrine 1 unterteilt, in Figur 1a in sieben und in Figur 1b in zwei Öffnungsabschnitte. Zudem ragen die geöffneten Schwenktüren 4 in den Raum hinein. Je größer die Türflügel der Schwenktüren 4 ausgebildet sind, umso größer ist der Öffnungsabschnitt der Vorderseite 3 der Vitrine 1, aber umso weiter ragen die geöffneten Schwenktüren 4 in den Raum hinein. Der Platzbedarf um die Vitrine 1 beziehungsweise vor der Vitrine 1 nimmt stark zu.

Alternativ zu Vitrinen mit Schwenktüren 4 sind Vitrinen 1 mit Schiebetüren 7 bekannt. In Figur 1c sind die nebeneinander in einer Ebene angeordneten Scheiben als Schiebetüren 7 ausgebildet, die zur Seite öffnen, beim Öffnen demzufolge nicht aufschlagen und auch seitlich nicht über die Wandungen des Präsentationsraumes 2 hinausragen. Zum Öffnen der Vorderseite 3 werden die äußeren Türen in dargestellter Bewegungsrichtung 6 senkrecht zur Ebene der Vorderseite 3 in den Präsentationsraum 2 hinein verschoben. Anschließend werden die mittleren Schiebetüren 7 zur linken und rechten Außenkante der Vorderseite 3 bewegt, bis sie ihre Endposition erreicht haben. In Endposition des geöffneten Zustandes der Vitrine 1 befinden sich die mittleren Schiebetüren 7 fluchtend vor den zuvor in den Präsentationsraum 2 hinein verschobenen Türen. Bei der in Figur 1c dargestellten Variante wird ein Öffnungsgrad der Vorderseite 3 von 50 % erreicht. Es wäre zudem denkbar, auch die mittleren Schiebetüren 7 nach der Bewegung in ihre ursprüngliche Endposition innerhalb der Ebene der Vorderseite 3 in den Präsentationsraum 2 hinein zu verschieben, sodass sämtliche Schiebetüren 7 im geöffneten Zustand der Vitrine 1 auf einer Seite der Vorderseite 3 angeordnet sind. Damit wird der erreichbare Öffnungsgrad der Vorderseite 3 erhöht.

Figur 1d zeigt eine ebenfalls zum Stand der Technik gehörende Möglichkeit der Öffnung einer großflächigen Verglasung einer Vitrine 1 mittels einer sogenannten Schwenkschiebetür, die beim Öffnen zunächst nach außen bewegt und dann zur Seite verschoben wird. Die Breite der Schiebetür 7 stimmt dabei mit der Länge der Vorderseite 3 überein. Beim Öffnen wird die Schiebetür 7 sowohl unten als auch oben gleichmäßig von den Wandungen des Präsentationsraumes 2 wegbewegt und anschließend bis zur Hälfte ihrer Breite in horizontaler Richtung der Ebene der Vorderseite 3 nach rechts über die Wandung des Präsentationsraumes 2 hinaus aufgeschoben. Damit wird ein Öffnungsgrad der Vorderseite 3 von 50 % erreicht. Optional kann die Schiebetür 7 nach der horizontalen Schiebebewegung und Erreichen ihrer Endposition um 90° gedreht werden. Die Drehachse 8 verläuft dabei mittig in vertikaler Richtung innerhalb der Ebene der Schiebetür 7. Nach der Drehbewegung der Schiebetür 7 wird der maximale Öffnungsgrad der Vitrine 1 erreicht. Die Vorderseite 3 ist vollständig geöffnet.

Allerdings ist entsprechend der Schiebebewegung der Schiebetür 7 über die Wandungen des Präsentationsraumes 2 hinaus, neben der Vitrine 1 ausreichend Freiraum zum Öffnen der Vorderseite 3 sicherzustellen. Zudem erfordert die optionale Drehbewegung der Schiebetür 7 einen angemessenen Freiraum auch in der Tiefe der Vitrine 1.

Den im Stand der Technik bekannten Öffnungssystemen von großflächig verglasten Vorderseiten von Vitrinen ist zu eigen, dass entweder der Öffnungsgrad der zu öffnenden Vorderseite gering ist oder die Vorderseite in getrennte Öffnungsabschnitte unterteilt ist. Bei größerem Öffnungsgrad der Vorderseite ist der Platzbedarf der Vitrine im geöffneten Zustand sehr groß.

Aufgabe der vorliegenden Erfindung ist es, eine Vitrine für breite Gegenstände mit einer großflächig verglasten Vorderseite auszubilden, die einen maximalen Öffnungsgrad bei minimalem Platzbedarf aufweist. Dabei soll das Öffnen und Schließen des Öffnungsabschnittes der Vorderseite ohne größeren Aufwand und ohne Verwendung zusätzlicher Hilfsmittel möglich sein. Trotz großer Abmessungen soll die Vitrine im geschlossenen Zustand luft- und feuchtigkeitsdicht ausgebildet sein.

Die Aufgabe wird erfindungsgemäß durch eine Vitrine zur Präsentation von breiten Gegenständen gelöst.

Unter breiten Gegenständen im Sinne der Anwendung der Erfindung sind Objekte zu verstehen, die eine im Verhältnis zur vertikalen Ausdehnung weite horizontale Ausdehnung aufweisen, wobei die Abmessung in der Tiefe im Wesentlichen zu vernachlässigen ist. Als Beispiele für Gegenstände mit einem solchen Größenverhältnis sind Teppiche, Gemälde, Wandverkleidungen oder Ähnliches anzusehen.

Die Vitrine umfasst einen Präsentationsraum und wird von zwei Seitenwänden, einem Deckenelement, einem Bodenelement sowie einer Rückwand und einer Vorderseite mit einem durch transparente Segmente verschließbaren Öffnungsabschnitt begrenzt. Jedes der lotrecht beziehungsweise vertikal angeordneten Segmente weist jeweils zwei vertikal und zwei horizontal verlaufende Kanten auf. Eine vertikal verlaufende Kante wird im Weiteren als Schwenkkante, die andere vertikal verlaufende Kante als Führungskante bezeichnet. Zwei Segmente bilden erfindungsgemäß ein Doppelsegment.

Die Segmente eines Doppelsegmentes sind an den einander zugewandten vertikal verlaufenden Schwenkkanten durch Scharniere gelenkig miteinander verbunden und damit zueinander schwenkbar ausgebildet.

Nach der Konzeption der Erfindung weist die Vorderseite jeweils eine horizontal angeordnete Deckenschiene und eine Bodenschiene auf. Mindestens eine der einander abgewandten vertikal verlaufenden Führungskanten der Segmente des Doppelsegmentes wird schwenkbar in der Decken- und/oder der Bodenschiene geführt und ist damit horizontal verschiebbar.

Bevorzugt sind die Führungskanten der Segmente beweglich mit Laufwagen verbunden, wobei die Laufwagen mittels Wälzelementen in der Deckenund/oder Bodenschiene geführt werden. Folglich ist eine der einander abgewandten vertikal verlaufenden Führungskanten der Segmente des Doppelsegmentes beweglich mit einem Laufwagen verbunden, während die andere Führungskante entweder ebenfalls beweglich mit einem Laufwagen oder drehbeweglich mit einer Begrenzung des Öffnungsabschnittes verbunden ist. Durch eine schwenkbare Fixierung der lotrecht angeordneten Segmente untereinander, mit einem Laufwagen oder einer Begrenzung des Öffnungsabschnittes sind sämtliche Gelenk- beziehungsweise Drehachsen der Segmente vertikal ausgerichtet. Die bewegliche Verbindung der Segmente am Laufwagen ist folglich vorteilhaft als gelenkige, schwenkbare, drehbewegliche oder ähnlich ausgeführte Verbindung vorgesehen und ermöglicht die Drehbewegung der Segmente bezüglich der Laufwagen beim Öffnen und Schließen der Falt-Schiebetür. Die von der Schiene geführten Laufwagen bewegen sich dabei bevorzugt horizontal entlang der Ebene der Vorderseite. Mindestens eine gelenkige Halterung des Doppelsegmentes an einem in den Schienen geführten Laufwagen ermöglicht das horizontale seitliche Verschieben mindestens eines Segmentes beim Öffnen oder Schließen des Öffnungsabschnittes der Vitrine. Dabei werden jeweils beide Segmente um die Gelenkachsen geschwenkt. Das mit einer Begrenzung des Öffnungsabschnittes schwenkbar fixierte Segment ist horizontal nicht verschiebbar ausgebildet.

Wenn beide Segmente des Doppelsegmentes mittels Laufwagen in Schienen geführt werden, besteht zudem die Möglichkeit, dass die Segmente im Ganzen ohne zusätzliches Schwenken horizontal verschiebbar sind. Die Segmente können während des Verschiebens entweder in gestreckter Lage, in gestapelter Lage oder einer beliebigen Zwischenlage zwischen den genannten Endlagen zueinander angeordnet sein. In Stapellage sind die Segmente mit ihren Breitseiten zueinander ausgerichtet. Die Segmente bilden ein kompaktes Paket, bei dem die vertikalen Schwenkkanten gemeinsam eine von vorn sichtbare Ebene bilden, wobei die gegenüberliegenden Führungskanten in einer zum Präsentationsraum hin gerichteten Ebene liegen. Beide durch die Kanten gebildeten Ebenen verlaufen parallel zur Vorderseite der Vitrine. Im geschlossenen Zustand der Vitrine bilden die Breitseiten der Segmente eine gemeinsame Ebene, die den Öffnungsabschnitt der Vitrine vollständig verschließt und parallel zur Vorderseite ausgerichtet ist. Die Segmente sind mit den vertikalen Schwenkkanten und Führungskanten zueinander ausgerichtet und befinden sich in Strecklage. Beim Öffnen der Vitrine bewegen sich die Schwenkkanten der Segmente aus der parallel zur Vorderseite ausgerichteten Ebene der Strecklage vom Präsentationsraum entfernend in den Aufstellraum der Vitrine.

Ein wesentlicher Vorteil der Erfindung besteht darin, dass weder beim Öffnen, beim Schließen oder beim Verschieben die Segmente oder Teile davon in den Präsentationsraum der Vitrine hineinragen. Somit ist der gesamte Präsentationsraum der Vitrine für die Ausstellungsobjekte nutzbar.

Die Segmente sind an den Enden der vertikal verlaufenden Führungskanten, bevorzugt über Scharniere oder Zapfen, beweglich mit dem Laufwagen verbunden. Die Wälzelemente der Laufwagen sind vorteilhaft als Rollen ausgebildet, wobei die Rollen in der horizontal angeordneten Deckenschiene beziehungsweise Bodenschiene geführt werden. Die Schienen sind dabei profiliert ausgebildet.

Nach einer bevorzugten Ausgestaltung der Erfindung sind die nebeneinander angeordneten Laufwagen zweier angrenzender Doppelsegmente koppelbar. Dadurch lassen sich, je nach Anzahl der Doppelsegmente, Segmente aus vier, sechs, acht oder einer anderen geradzahligen Anzahl von Segmenten zusammenstellen. Beim horizontalen Verschieben eines Seitensegmentes werden die mit diesem Segment schwenkbar verbundenen Segmente ebenfalls horizontal bewegt und geschwenkt. Falls ein Seitensegment mit der Begrenzung des Öffnungsabschnittes fixiert ist und nicht, zum Beispiel mit einem Laufwagen, innerhalb einer Schiene geführt wird, wird es gegebenenfalls lediglich geschwenkt ohne horizontal verschoben zu werden.

Nach einer vorteilhaften Ausgestaltung der Erfindung sind die Segmente im geöffneten Zustand des Öffnungsabschnittes der Vorderseite anliegend nebeneinander gestapelt, senkrecht zur Ebene der Vorderseite angeordnet und geben die Öffnung des Präsentationsraumes frei. Ein besonderer Vorteil der Erfindung ist, dass die Segmente in diesem geöffneten Zustand derart zusammengefaltet gestapelt angeordnet sind, dass der Öffnungsgrad des Öffnungsabschnittes der Vorderseite zwischen 85 % und 95 % beträgt. Als Öffnungsgrad ist das Verhältnis von freigegebener Fläche zur gesamten Fläche des Öffnungsabschnittes der Vitrine zu verstehen. Die von den zum Stapel zusammengeführten Segmenten verdeckte Fläche beträgt dann 15 % bis 5 % des gesamten Öffnungsabschnittes. Anders ausgedrückt entspricht der Öffnungsgrad dem Verhältnis von lichter Weite des Öffnungsabschnittes im geöffneten Zustand zur gesamten Breite des Öffnungsabschnittes der Vitrine. Bevorzugt beträgt der Öffnungsgrad des Öffnungsabschnittes der Vorderseite der Vitrine 90%. In diesem Fall bleiben 10% der Fläche des Öffnungsabschnittes durch die gestapelten Segmente verdeckt.

Die Segmente sind bevorzugt als rahmenlose Scheiben ausgebildet, die einen undurchsichtigen Bereich aufweisen. Die undurchsichtigen Bereiche sind im oberen und unteren Bereich der transparenten, lotrecht angeordneten Segmente ausgebildet und verdecken die Befestigungselemente sowie die Führungselemente der beweglich ausgebildeten Segmente. Die Befestigungselemente und Führungselemente sind von außen nicht sichtbar hinter den undurchsichtigen Bereichen der rahmenlosen Scheiben angeordnet.

Die Segmente sind vorteilhaft aus einem mehrschichtig, stoffschlüssig verbundenen Sicherheitsglas ausgebildet, das im unteren und oberen Bereich der vertikal angeordneten Segmente durch Zusätze, wie aufgebrachte oder integrierte Folien, Blenden oder Farbbeschichtungen, beispielsweise Pulverbeschichtungen oder Lackierungen, undurchsichtig ist.

Die Vorderseite ist im geschlossenen Zustand der Vitrine verriegelbar ausgebildet. Die Verriegelung wird dabei bevorzugt unter Vorspannung mittels eines Schlosses realisiert. Nach einer vorteilhaften Ausgestaltung greift bei der Bedienung des Schlosses ein Schließbolzen in einen dafür vorgesehenen Bereich am Segment ein und verriegelt das bewegliche Segment am Decken-oder Bodenelement der Vitrine.

Nach einer weiteren Ausgestaltung der Erfindung ist der Präsentationsraum durch die Seitenwände, die geschlossenen Segmente der Vorderseite, eine Deckenplatte und eine Bodenplatte umschlossen und weist an den an die Segmente angrenzenden Kanten der Seitenwände, der Deckenplatte und der Bodenplatte sowie an den einander angrenzenden vertikal verlaufenden Schwenkkanten und Führungskanten der Segmente Dichtungselemente auf, sodass der Präsentationsraum gegenüber der Umgebung im geschlossenen Zustand der Segmente weitgehend luftdicht und feuchtigkeitsdicht abgeschlossen ist.

Im geschlossenen Zustand der Tür wird das an der Schwenkkante eines Segmentes angeordnete Dichtungselement zusammengedrückt und dichtet die Schmalseiten einander angrenzender Segmente ab. Zudem entfalten die zwischen den Seitenwänden, der Deckenplatte sowie der Bodenplatte und den Segmenten der Falt-Schiebetür vorgesehenen Dichtungselemente ihre dichtende Wirkung.

Die Deckenschiene und die Bodenschiene sind fest mit den Begrenzungselementen der Vitrine, bevorzugt mit dem Deckenelement beziehungsweise mit dem Bodenelement, verbunden.

Die Befestigungs- und Führungselemente sind durch die Deckenplatte und die Bodenplatte sowie den undurchsichtigen Bereich der Segmente verdeckt und vom Betrachter des innerhalb des Präsentationsraumes ausgestellten Gegenstandes nicht zu sehen.

Eine Ausgestaltung der Erfindung besteht darin, dass die Schienen in zwei getrennte Abschnitte unterteilt sind, wobei in jedem Abschnitt mindestens ein Laufwagen geführt wird. Die in einer gemeinsamen horizontalen Ebene angeordneten Abschnitte der Schienen sind dabei im mittleren Bereich der Vorderseite der Vitrine versetzt zueinander, das heißt hintereinander, angeordnet.

Eine Alternative dazu besteht darin, die Abschnitte der Schienen in unterschiedlichen horizontalen Ebenen, das heißt übereinander, anzuordnen. Die Ausführung der übereinander angeordneten Abschnitte der Schienen ist bezüglich der Konstruktion, der Herstellung und der Montage der Befestigungsund Führungselemente weniger aufwendig als die Ausführung der hintereinander angeordneten Abschnitte der Schienen. Allerdings hat die Ausführungsform mit in einer gemeinsamen horizontalen Ebene versetzten Abschnitten der Schienen den Vorteil, dass die vertikale Ausdehnung der Führungselemente geringer ist als bei der alternativen Ausführung, sodass der undurchsichtige Bereich der Segmente sehr schmal ausgebildet werden kann.

Nach einer weiteren Ausgestaltung der Erfindung weisen die Schienen, insbesondere die Deckenschiene, vier Laufflächen auf. Die zwei horizontal ausgerichteten Laufflächen sind paarweise gegenüberliegend ausgebildet und stellen die Unterlage für horizontal angeordnete Rollen als Wälzelemente der Laufwagen dar. Diese Rollen dienen der horizontalen Führung der Segmente. Paarweise vertikal angeordnete Rollen nehmen die Last der Segmente sowie der zugehörigen Befestigungselemente auf.

Alternativ dazu weist die am Deckenelement der Vitrine gehalterte profilierte Deckenschiene acht, jeweils vier paarweise ausgebildete Laufflächen auf, die vertikal angeordnete Rollen sowohl horizontal als auch vertikal führen.

Die Vorteile der erfindungsgemäßen Vitrine lassen sich wie folgt zusammenfassen:
- maximaler Öffnungsgrad bei minimalem Platzbedarf im geöffneten Zustand,
- das Öffnen und Schließen der Sichtfläche ist ohne größeren Aufwand und ohne Verwendung zusätzlicher Hilfsmittel möglich,
- beim Verschieben der Segmente ragt kein Segment in den Präsentationsraum hinein,
- rahmenlose Scheiben der Segmente ermöglichen ungestörtes Sichtfeld in den Präsentationsraum,
- undurchsichtige Bereiche der Segmente, die Deckenplatte und die Bodenplatte verdecken Führungselemente und Befestigungselemente der beweglichen Segmente und
- trotz großer Abmessungen ist die Vitrine im geschlossenen Zustand luft- und feuchtigkeitsdicht ausgebildet.

Weitere Einzelheiten, Merkmale und Vorteile der Erfindung ergeben sich aus der nachfolgenden Beschreibung von Ausführungsbeispielen mit Bezugnahme auf die zugehörigen Zeichnungen. Es zeigen:
- Fig. 2:: viertürige Vitrine mit begrenzungsseitig gehaltenen Außensegmenten,
- Fig. 2a:: geschlossen,
- Fig. 2b:: teilgeöfifnet,
- Fig. 3:: viertürige Eckvitrine mit begrenzungsseitig gehaltenen Außensegmenten,
- Fig.3a:: geschlossen,
- Fig. 3b:: teilgeöffnet,
- Fig. 4:: sechstürige Vitrine mit begrenzungsseitig gehaltenen Außensegmenten,
- Fig. 4a:: geschlossen,
- Fig. 4b:: teilgeöfifnet,
- Fig. 5:: viertürige Vitrine mit verschiebbaren Außensegmenten,
- Fig. 5a:: geschlossen,
- Fig. 5b:: teilgeöffnet,
- Fig. 6:: sechstürige Vitrine mit verschiebbaren Außensegmenten,
- Fig. 6a:: geschlossen,
- Fig. 6b:: teilgeöffnet,
- Fig. 6c:: teilgeöffnet mit gekoppelten Laufwagen zweier Doppelsegmente,
- Fig. 6d:: teilgeöffnet mit gekoppelten Laufwagen dreier Doppelsegmente,
- Fig. 7:: Schnittdarstellung einer Vitrine mit Falt-Schiebetür.

Die Figuren 2 bis 6 zeigen Prinzipdarstellungen der erfindungsgemäßen Vitrinen 1 mit Falt-Schiebetüren als Verschließelemente eines Präsentationsraumes 2, bestehend aus einzelnen Segmenten 9, die an ihren vertikalen Seitenkanten 21, 22 mit Scharnieren 5.1, 5.2 beziehungsweise Gelenken versehen sind. Dabei sind jeweils zwei Segmente 9 an ihren ersten vertikalen Kanten, den Schwenkkanten 21, über ein Scharnier 5.2 zu einem Doppelsegment 19 verbunden. Die Segmente 9 falten sich zu einer Seite ragend.

In den Figuren 2a und 2b ist als vorteilhafte Ausgestaltung der Erfindung eine viertürige Vitrine dargestellt, deren äußere Segmente 9 an den Seitenwänden 18 der Vitrine 1, das heißt begrenzungsseitig, schwenkbar befestigt sind. Die Seitenwände 18 bilden an der Vorderseite 3 einen Öffnungsabschnitt, der durch die erfindungsgemäße Falt-Schiebetür verschließbar ist. In Figur 2a ist die Vitrine 1 geschlossen. Beim Öffnen der Falt-Schiebetür beziehungsweise dem Schwenken der äußeren Segmente 9 werden die über die Scharniere 5.2 an den äußeren Segmenten 9 befestigten innenliegenden Segmente 9 nachgezogen.

Die äußeren Segmente 9 sind an den Seitenwänden 18 gelenkig gehalten, lassen sich um eine Drehachse schwenken und sind horizontal nicht verschiebbar, sodass sie mit einer Schwenktür 4 einer herkömmlichen Vitrine vergleichbar sind. Die gelenkige Halterung wird durch ein Scharnier 5.1 zwischen den vertikal verlaufenden Außenkanten der Segmente 9, den Führungskanten 22, und den Seitenwänden 18 sichergestellt. Bei dem Scharnier 5.1 handelt es sich beispielsweise um ein 7-Punkt-Spreizscharnier, das einen Bewegungswinkel zwischen 0° und 90° überstreicht.

An ihren gegenüberliegenden vertikalen Kanten, den Schwenkkanten 21, sind die äußeren Segmente 9 durch Scharniere 5.2 gelenkig mit angrenzenden inneren Segmenten 9 verbunden. Die Gelenk- beziehungsweise Drehachsen verlaufen vertikal. Die Segmente sind lotrecht angeordnet. Die Scharniere 5.2 weisen zwischen geschlossenem und geöffnetem Zustand des Öffnungsabschnittes der Vitrine 1 einen Bewegungswinkel zwischen 0° und 180° auf, wobei die Bewegung in Richtung 0°, das heißt vollgeöffneten Zustand der Vitrine 1, durch die Ausführung der Befestigungs- und Führungselemente begrenzt ist.

Die inneren Segmente 9 sind an ihrer zweiten vertikalen Kante, der Führungskante 22, über Scharniere 5.1 schwenkbar mit einem Laufwagen 10 verbunden. Die Laufwagen 10 bewegen sich in horizontaler Bewegungsrichtung 6 entlang der Ebene der Vorderseite 3 nach außen zu den Seitenwänden 18. Da die Laufwagen 10 bei der Bewegung ihre Anordnung bezüglich der Ebene der Vorderseite 3 beibehalten, schwenken die inneren Segmente 9 um die durch die Scharniere 5.1 vorgegebene Drehachse. Im geöffneten Zustand der Vorderseite 3 des Präsentationsraumes 2 befinden sich jeweils zwei Segmente 9 an den vertikalen Außenrändern der Vorderseite 3. Die Segmente 9 können neben den Scharnieren 5.1, 5.2 alternativ auch mit weiteren Befestigungselementen (nicht dargestellt) verbunden sein. Die zum Beispiel als Gestänge ausgeführten Befestigungselemente sind dann einerseits mit den Segmenten 9 verklebt, verschraubt oder geklemmt und andererseits mit den Laufwagen 10 gelenkig verbunden. Bei der Verbindung von Segment 9 und Laufwagen 10 mittels des Scharniers 5.1, ist das Scharnier 5.1 bevorzugt als Gelenk direkt mit dem Laufwagen 10 verbunden. Die Schwenkbewegung zwischen Laufwagen 10 und Segment 9 wird dann durch das Scharnier 5.1 ermöglicht.

Figur 3 zeigt eine alternative Anordnung der Vitrine 1 als Eckvitrine. Das Prinzip des Öffnens und Schließens der Vorderseite 3 entspricht dem der geraden Vitrine 1 aus Figur 2. In Figur 3a ist die Eckvitrine geschlossen und in Figur 3b teilgeöffnet dargestellt. Im Unterschied zum teilgeöffneten Zustand der Vitrine 1 sind im vollständig geöffneten Zustand die Segmente 9 mit ihren Breitseiten dicht aneinanderliegend, einen Stapel bildend angeordnet. Die Abstände benachbart angeordneter Segmente 9 und deren Winkel zueinander werden durch die Befestigungs- und Führungselemente, wie die Ausführung der Laufwagen 10, bestimmt.

Bei breiteren Vitrinen 1 können zusätzliche Doppelsegmente 19 vorgesehen werden, wie es Figur 4 zeigt. Im Vergleich zur Vitrine 1 aus Figur 2 wird ein Doppelsegment 19 zwischen die zwei bereits vorhandenen Doppelsegmente 19 angeordnet, deren äußere Segmente 9 an den Seitenwänden 18 der Vitrine 1 schwenkbar befestigt sind. Das zusätzliche Doppelsegment 19 ist dabei unabhängig vom Zustand, das heißt im geöffneten oder geschlossenen Zustand, im Gegensatz zu den äußeren Doppelsegmenten 19 in Bewegungsrichtung 6 frei verschiebbar. Beide über das Scharnier 5.2 an ihren Schwenkkanten 21 verbundene Segmente 9 sind an ihren Führungskanten 22 über Scharniere 5.1 jeweils mit einem Laufwagen 10 gekoppelt.

Eine weitere vorteilhafte Ausgestaltung der Vitrine 1 mit Falt-Schiebetür zum Verschließen der Vorderseite 3 ist Figur 5 zu entnehmen, die eine viertürige Vitrine 1 mit verschiebbaren äußeren Segmenten 9 im geschlossenen (Figur 5a) und teilgeöffneten Zustand (Figur 5b) zeigt. Im Unterschied zu den vorangegangenen Ausführungen sind die äußeren Segmente 9 nicht an den Seitenwänden 18 der Vitrine 1 befestigt und somit sowohl im geöffneten als auch im geschlossenen Zustand in Bewegungsrichtung 6 frei verschiebbar. Ein Vorteil dieser Ausgestaltung ist die Möglichkeit, die Segmente 9 im geöffneten Zustand als kompletten Stapel zu verschieben. Damit wird eine hohe Flexibilität beim Schaffen des notwendigen Freiraumes zur Bestückung der Vitrine 1 gewährleistet. Sämtliche Segmente 9 können an einem Rand der Vorderseite 3 oder auf beide Ränder aufgeteilt platziert werden.

Ähnliche Ausgestaltungen wie in Figur 5 können auch aus Figur 6 entnommen werden. Mit zunehmender Anzahl an Segmenten 9 beziehungsweise Doppelsegmenten 19 können breitere Vitrinen 1 mit gleichbleibendem Öffnungsgrad realisiert werden. Figur 6 zeigt eine sechstürige Vitrine 1 mit verschiebbaren äußeren und inneren Segmenten 9 im geschlossenen (Figur 6a) und teilgeöffneten Zustand (Figuren 6b bis 6d). Zur besseren Handhabung bei der Bewegung der Segmente 9 vom geschlossenen in den geöffneten Zustand und umgekehrt, können die angrenzenden Laufwagen zweier Doppelsegmente 19 miteinander gekoppelt werden. Dabei können je nach Anzahl vorhandener Doppelsegmente 19 beliebig viele miteinander verbunden werden. Wie die Figuren 6c und 6d zeigen, können beispielsweise zwei oder alle Doppelsegmente 19 mit ihren angrenzenden Laufwagen 10 gekoppelt werden. In Ausführung nach Figur 6d wird durch das Aneinanderkoppeln aller Doppelsegmente 19 eine einstückige Falt-Schiebetür realisiert.

Figur 7 zeigt eine Schnittdarstellung einer Vitrine 1 mit Falt-Schiebetür an der Vorderseite 3. Die Vitrine 1 wird von einem Deckenelement 15, einem Bodenelement 16, einer Rückwand 17 und der Vorderseite 3 begrenzt, die mittels einer Falt-Schiebetür verschlossen ist. Die Tür wird an den Scharnieren 5.1 gehalten, die wiederum über Befestigungs- und Führungselemente in Verbindung stehen. Die Scharniere 5.1 ermöglichen die Schwenkbewegung der Tür beim Öffnen oder Schließen des Präsentationsraumes 2. Zu den Führungselementen zählen die Deckenschiene 11 und die Bodenschiene 12. Bei der Schiebebewegung der Tür in horizontaler Richtung gleiten Wälzelemente innerhalb der profilierten Schienen 11, 12, sodass die Tür eine stabile Führung aufweist.

Die Segmente 9 werden jeweils auf einer Seite an den Enden der vertikalen Führungskanten 22 gehalten, sodass die gesamte Gewichtskraft des Segmentes 9 am Rand über die Gelenke und Laufwagen 10 an den Rahmen der Vitrine 1 abgeleitet wird. Die dadurch auftretende einseitige Belastung beim Auslenken der Segmente 9 erfordert eine ober- und unterseitige Führung. Durch die Anordnung der Wälzelemente der Laufwagen 10 werden die Kräfte optimal abgeleitet. Die Wälzelemente können beispielsweise als Rollen, die horizontal und/oder vertikal angeordnet sind, ausgebildet sein. Eine jeweils paarweise Anordnung der Rollen ermöglicht ein ruhiges Wälzen der Rollen auf den Laufflächen der Schienen 11, 12 ohne Verkanten des Laufwagens 10 und damit geringem Verschleiß der bewegten Teile.

Die Laufwagen 10 sind wiederum schwenkbar mit den Befestigungselementen verbunden. An den Befestigungselementen sind die Segmente 9 gehaltert.

Die Tür ist in ihrer vertikalen Erstreckung größer ausgebildet als die Höhe des Präsentationsraumes 2, der von oben durch eine Deckenplatte 13 und von unten durch eine Bodenplatte 14 begrenzt ist. Oberhalb der Deckenplatte 13 und unterhalb der Bodenplatte 14 sind für den Betrachter von Ausstellungsstücken oder Gegenständen im Präsentationsraum 2 nicht sichtbar die Befestigungs- und Führungselemente der Tür angeordnet. Die Tür ist angrenzend am Deckenelement 15 und am Bodenelement 16 im Bereich der Befestigungs- und Führungselemente, wie Schiene 11, 12 und Laufwagen 10, durch einen undurchsichtigen Bereich 20 begrenzt. Die Befestigungs- und Führungselemente bleiben dem Betrachter des innerhalb des Präsentationsraumes 2 ausgestellten Gegenstandes verborgen.

### LISTE DER BEZUGSZEICHEN

- 1: Vitrine
- 2: Präsentationsraum
- 3: Vorderseite
- 4: Schwenktür
- 5, 5.1, 5.2: Scharnier
- 6: Bewegungsrichtung
- 7: Schiebetür
- 8: Drehachse
- 9: Segment
- 10: Laufwagen
- 11: Deckenschiene, Schiene
- 12: Bodenschiene, Schiene
- 13: Deckenplatte
- 14: Bodenplatte
- 15: Deckenelement
- 16: Bodenelement
- 17: Rückwand
- 18: Seitenwand
- 19: Doppelsegment
- 20: undurchsichtiger Bereich
- 21: Schwenkkante, Seitenkante
- 22: Führungskante, Seitenkante

## Patentansprüche

1. Vitrine (1) mit einem Präsentationsraum (2) zur Aufnahme von breiten Gegenständen, aufweisend zwei Seitenwände (18), ein Deckenelement (15), ein Bodenelement (16) sowie eine Rückwand (17) und eine Vorderseite (3), wobei
- die Vorderseite (3) einen durch transparente Segmente (9) verschließbaren Öffnungsabschnitt aufweist und dass
- die Segmente (9) eine vertikal verlaufende Schwenkkante (21) und eine vertikal verlaufende Führungskante (22) aufweisen, wobei
- zwei Segmente (9) ein Doppelsegment (19) bilden und dass dazu
- die einander zugewandten Schwenkkanten (21) durch Scharniere (5.2) derart miteinander verbunden sind, dass beim Öffnen der Vitrine (1) die Schwenkkanten (21) vom Präsentationsraum (2) weg bewegt werden und
- eine der einander abgewandten vertikal verlaufenden Führungskanten (22) in einer horizontal angeordnete Decken-und/oder Bodenschiene (11, 12) an der Vorderseite (3) geführt ist, sodass
- beim Verschieben der Segmente (9) zum Öffnen und Schließen der Vitrine (1) die Segmente (9) nicht in den Präsentationsraum (2) hineinragen.

2. Vitrine (1) nach Anspruch 1, **dadurch gekennzeichnet, dass** die Führungskanten (22) der Segmente (9) beweglich mit Laufwagen (10) verbunden sind und die Laufwagen (10) mittels Wälzelementen in der Decken- und/oder Bodenschiene (11, 12) geführt sind.

3. Vitrine (1) nach Anspruch 2, **dadurch gekennzeichnet, dass** die nebeneinander angeordneten Laufwagen (10) zweier angrenzender Doppelsegmente (19) koppelbar ausgebildet sind.

4. Vitrine (1) nach einem der Ansprüche 1 bis 3, **dadurch gekennzeichnet, dass** die Segmente (9) im geöffneten Zustand des Öffnungsabschnittes senkrecht zur Ebene der Vorderseite (3) angeordnet sind.

5. Vitrine (1) nach Anspruch 4, **dadurch gekennzeichnet, dass** die Segmente (9) im geöffneten Zustand des Öffnungsabschnittes der Vorderseite (3) derart zusammengefaltet gestapelt angeordnet sind, dass der Öffnungsgrad des Öffnungsabschnittes der Vorderseite (3) zwischen 85 % und 95 % beträgt.

6. Vitrine (1) nach Anspruch 4 oder 5, **dadurch gekennzeichnet, dass** der Öffnungsgrad des Öffnungsabschnittes der Vorderseite (3) 90 % beträgt.

7. Vitrine (1) nach einem der Ansprüche 1 bis 6, **dadurch gekennzeichnet, dass** die Segmente (9) als rahmenlose Scheiben ausgebildet sind und einen undurchsichtigen Bereich (20) aufweisen, hinter dem Befestigungselemente und Führungselemente der beweglich ausgebildeten Segmente (9) von außen nicht sichtbar angeordnet sind.

8. Vitrine (1) nach Anspruch 7, **dadurch gekennzeichnet, dass** die Segmente (9) aus einem mehrschichtig, stoffschlüssig verbundenen Sicherheitsglas ausgebildet sind.

9. Vitrine (1) nach einem der Ansprüche 1 bis 8, **dadurch gekennzeichnet, dass** die Segmente (9) im geschlossenen Zustand unter Vorspannung verriegelbar ausgebildet sind.

10. Vitrine (1) nach einem der Ansprüche 1 bis 9, **dadurch gekennzeichnet, dass** der Präsentationsraum (2) gegenüber der Umgebung im geschlossenen Zustand der Segmente (9) mittels Dichtungselementen luftdicht und feuchtigkeitsdicht abgeschlossen ist.
